# EUROPÄISCHE PATENTSCHRIFT

(11) **EP 1 286 018 B1**
(45) Veröffentlichungstag und Bekanntmachung des Hinweises auf die Patenterteilung: **02.01.2008**
(21) Anmeldenummer: 01118877.8
(22) Anmeldetag: 16.08.2001
(51) Int. Cl.: E06B 9/68, E06B 9/13, E06B 9/44

(54) **Rollo mit einem vorbestimmten Winkelgeschwindigkeitsverlauf**
Roller blind with predetermined course of roller angular velocity
Store avec un cours de vitesse angulaire d'enroulement predéterminé

(43) Veröffentlichungstag der Anmeldung: 26.02.2003
(73) Patentinhaber: Schmidt, Manfred, Dipl.-Phys., 71101 Schönaich (DE)
(72) Erfinder: Schmidt, Manfred, Dipl.-Phys., 71101 Schönaich (DE)

(56) Entgegenhaltungen:
- EP-A- 0 737 795
- DE-A- 3 045 883
- US-A- 3 195 616
- US-A- 5 671 387

## Beschreibung

Die Erfindung betrifft ein Rollo mit einer Rollo-Folie gemäß der im Oberbegriff des Anspruchs 1 angegebenen Art.

Rollos mit aufrollbaren Abdeckungen für Fenster an Gebäuden oder anderen Öffnungen sind in vielfältigen Ausführungsformen wie z.B. in Gestalt von einem Rollladen oder einem Rolltor bekannt. In der Grundform für senkrechte Einbaulage besteht das Rollo aus einer oben angeordneten Wickelwelle zum Aufwickeln eines Rollbehanges auf die Wickelwelle und zum Abwickeln von der Wickelwelle zu einer Folien-Fläche, wobei dessen frei hängendes Ende durch eine Endstange beschwert ist.

In einer speziellen Ausführung besteht der Rollbehang aus einer dünnen, folienartigen Rollo-Folie, die parallel zur Wickelwelle Knickprägungen aufweist. Die EP 950 801 beschreibt solches Rollo. Diese Knickprägungen bilden in der abgewickelten Folien-Fläche ein Wellen-Profil und im aufgewickelten Folien-Wickel ein Dreikant-Profil. Weitere geprägte Rollbehänge sind aus EP 0 737 795, DE 3 045 883, US 3 195 616 und US 5 671 387 bekannt.

Ein Wellen-Profil ist einerseits vorteilhaft, etwa weil es die Folien-Fläche dekorativ gestaltet, andererseits ist es problematisch, weil es bei Zugspannung in Längsrichtung elastisch federt. Dadurch können bei der frei hängenden, mit der Endstange beschwerten Folien-Fläche beim Auf- und Abwickeln erhebliche Schwingungen auftreten, die das Erscheinungsbild des Rollos beeinträchtigen und auch zu Störungen in der Funktion führen können.

Der Erfindung liegt nun die Aufgabe zugrunde ein Rollo der im Oberbegriff des Anspruches 1 angegebenen Art derart weiterzubilden, dass unter Vermeidung der genannten Nachteile ein gleichmäßiges Auf- und Abwickeln gewährleistet wird.

Diese Aufgabe wird durch die kennzeichnenden Merkmale des Anspruchs 1 in Verbindung mit seinen Oberbegriffsmerkmalen gelöst.

Weitere Lösungen und Ausgestaltungen der Erfindung bilden die Gegenstände der Unteransprüche.

Die beim Auf- und Abwickeln auftretenden Schwingungen von Rollo-Folien, insbesondere mit Knickprägungen und dem sich daraus ergebenden Wellenprofil, sind durch das Zusammenwirken der folgenden Eigenschaften des hier betrachteten Rollos erklärbar. Die elastische Folien-Fläche bildet zusammen mit der unten angeordneten Endstange ein Feder-Masse-System, dessen Resonanzfrequenz mit der Länge des frei hängenden Teils variiert. Falls der Folien-Wickel ein Profil, beispielsweise ein Dreikant-Profil, aufweist, werden beim Drehen periodisch auf- und abschwellende Zugkräfte auf die Folien-Fläche übertragen. Diese regen bei Übereinstimmung mit der Resonanzfrequenz zu Schwingungen an.

Nach der Erfindung sind daher zur Lösung dieses dynamischen Problems Steuermittel der Wickelwelle vorgeschaltet, die die Drehgeschwindigkeit der Wickelwelle so verändern, dass die Wickelwelle pro Umdrehung mehrere Perioden mit einem vorbestimmten Winkelgeschwindigkeitslauf aufweist. Hierdurch sollen die auf der Wickelwelle möglicherweise entstehenden oder bestehenden unrunden Formen ausgeglichen werden. Hierdurch wirken auch bei einem Folien-Wickel mit einem unrunden Profil beim Auf- und Abwickeln keine auf- und abschwellenden Zugkräfte. Die Folien-Fläche bewegt sich gleichmäßig, schwingungsfrei auf- oder abwärts.

Die Rollo-Folie mit Knickprägungen kann aus Kunststoff, Metall oder einem anderen federelastischen Material bestehen.

Eine Rollo-Folie aus Kunststoff besteht z.B. aus Polyester mit einer Dicke von 0.01 bis 0.15 mm. In einer Ausführungsform sind die Knickprägungen parallel zur Aufnahmewelle je nach Dicke im Abstand von 7 bis 40 mm angeordnet, und der Knickwinkel beträgt 120 bis 180 Grad im Drehsinn des Folien-Wickels.

Eine entsprechende Rollo-Folie aus Metall besteht z.B. aus rostfreiem Federstahl mit einer Dicke von 0.005 bis 0.100 mm. Der Abstand zwischen den Knickprägungen beträgt, je nach Dicke und Elastizitätsmodul, etwa 7 bis 100 mm.

Besonders tritt das Eingangs erwähnte Problem dann auf, wenn die Rollo-Folie mit Knickprägungen versehen ist, die in der Folien-Fläche ein Wellen-Profil und auf der Wickelwelle ein Dreikant-Profil bildet. Der Folien-Wickel im Dreikant-Profil hat dabei in etwa die Gestalt eines gleichseitigen Dreiecks mit abgerundeten Ecken.

Der für die Linearbewegung der Folien-Fläche maßgebliche effektive Wickelradius variiert dementsprechend zwischen dem zum Eck und dem zur Seite gehörenden Maximal- und Minimalradius. Zur Kompensation dieses unrunden Profils variieren die Steuermittel die Winkelgeschwindigkeit umgekehrt proportional zum effektiven Wickelradius, sodass am Übergang zur Folien-Fläche die Tangentialgeschwindigkeit konstant bleibt. Insofern weist die Wickelwelle drei Perioden mit jeweils einem Winkelgeschwindigkeitsverlauf auf. Entsprechend der vorliegenden Geometrie beträgt das Verhältnis zwischen minimaler und maximaler Winkelgeschwindigkeit etwa 0.5 bis 0.75.

Das Steuermittel kann grundsätzlich elektronisch oder mechanisch ausgeführt sein.

Bei einer rein mechanischen Ausführung sind die Steuermittel zwischen der Wickelwelle und der Antriebswelle angeordnet. Hierbei bildet ein Getriebe das Steuermittel, indem es zumindest eine Steuerkurve aufweist, über die die Perioden mit dem Winkelgeschwindigkeitsverlauf festgelegt werden. Bei einem im Profil dreieckigem Folien-Wickel ist die Steuerkurve mit drei Kurvenabschnitten versehen, sodass die Wickelwelle mit drei Perioden mit jeweils einem Winkelgeschwindigkeitsverlauf versehen ist.

Der Folien-Wickel kann beispielsweise auch viereckig oder fünfeckig sein, wobei das Getriebe dementsprechend Steuerkurven in vier bzw. fünf Perioden aufweist.

Das Getriebe kann dabei unterschiedlich ausgebildet sein. Die nachfolgenden Ausführungsformen werden am Beispiel eines dreieckigen Folien-Wickels erläutert.

Zum einen ist das Getriebe als Treibriemenantrieb ausgebildet mit über Riemenscheiben umlaufendem Treibriemen. Die Variation der Winkelgeschwindigkeit wird hierbei durch ein dem Folien-Wickel ähnlichen Dreikant-Profil, der mit der Wickelwelle verbundenen Riemenscheibe erreicht. Die Steuerkurve ist somit auf der Riemenscheibe angeordnet.

Zum anderen kann das Steuermittel als Zahnriemenantrieb mit über Zahnrädern umlaufenden Zahnriemen ausgebildet sein, wobei das mit der Wickelwelle verbundene Zahnrad ein Dreikantprofil aufweist. Die Steuerkurve ist somit auf dem Zahnrad angeordnet. Das zweite, mit der Antriebswelle verbundene Zahnrad weist vorzugsweise ebenfalls eine Steuerkurve auf, etwa als Dreikant, Ellipse oder Exzenter. Es versteht sich von selbst, dass die genaue Form dieser die Steuerkurve aufweisenden Zahnräder so gestaltet ist, dass der Zahnriemen über die Umdrehungen gleichmäßig gespannt bleibt.

Des Weiteren kann das Getriebe als ein Zahnradgetriebe mit exzentrischen, elliptischen oder dreieckigen Zahnrädern ausgebildet sein, wobei das mit der Wickelwelle verbundene Zahnrad dreieckig ist. Die Steuerkurve ist somit auf dem Zahnrad. Bei Kombination eines dreieckigen mit einem elliptischen Zahnrad ist das Untersetzungsverhältnis 3:2, und bei einem dreieckigen mit einem elliptischen Zahnrad beträgt es 3:1.

In einer speziellen Variante sind mehrere dreieckige Zahnräder in einer Reihe angeordnet. Auf diese Weise kann bei Bedarf ein großer Abstand zwischen Wickelwelle und Antriebswelle überbrückt werden. Das mit der Antriebswelle verbundene Zahnrad kann auch elliptisch oder exzentrisch sein, etwa um eine Untersetzung von 3:2 oder 3:1 zu erreichen.

Das Getriebe kann auch ein oder zwei Kreuzgelenke umfassen. Dabei wird ausgenutzt, dass Kreuzgelenke, deren Wellen in einem Winkel abknicken, die Winkelgeschwindigkeit nach einer Sinusfunktion pro Umdrehung zweimal variieren. Da zum Kompensieren des dreieckigen Folien-Wickels mit einer Rollo-Folie mit Knickprägungen drei Perioden pro Umdrehung gebraucht werden, ist zwischen Kreuzgelenk und Wickelwelle ein Getriebe mit Untersetzung im Verhältnis 3:2 angeordnet.

Bei einer elektronischen Ausführung ist die Antriebswelle direkt mit der Wickelwelle gekoppelt. Hierbei bildet eine elektronische Drehzahlregelung des Rollo-Antriebs das Steuermittel, indem diese über die Perioden den Winkelgeschwindigkeitsverlauf festlegt.

Im Ergebnis wechselt die Antriebswelle in drei Perioden pro Umdrehung die Winkelgeschwindigkeit, wenn beispielsweise die Rollo-Folie Knickprägungen aufweist und der Folien-Wickel im Profil dreieckig ausgebildet ist. Geeignete elektronische Drehzahlregler, die auch Sensoren zum Messen von Drehwinkeln und Drehzahlen beinhalten, sind dem Fachmann bekannt.

In einer Variante hierzu ist die Grund-Drehzahl in zwei oder mehrere Geschwindigkeitsstufen umschaltbar. Die elektronische Drehzahlregelung ist dabei in zumindest zwei Geschwindigkeitsprofile pro Umdrehung umschaltbar. Mit einem Signalgeber zum Umschalten zwischen den Geschwindigkeitsprofilen wird bei einer bestimmten Länge der abgewickelten Folien-Fläche das Umschaltsignal generiert. Auf diese Weise kann der Resonanzfall, der ja mit der Länge der ab- bzw. aufwickelnden Folien-Fläche variiert, durch einen Wechsel der Grund-Drehzahl übersprungen werden.

Weitere Vorteilen und Merkmale ergeben sich aus der folgenden Beschreibung mehrer Ausführungsformen der Erfindung im Zusammenhang mit der Zeichnung. Es zeigen:
- Fig. 1: eine schematische Darstellung eines Rollos gemäß einer ersten Ausführungsform der Erfindung von der Frontseite;
- Fig. 2: eine Seitenschnittansicht des Rollos von Fig.1 mit Folien-Wickel und Folien-Fläche;
- Fig. 3: eine schematische Ansicht eines Treibriemengetriebes gemäß einer weiteren Ausführungsform der Erfindung;
- Fig. 4: eine schematische Ansicht eines Zahnriemengetriebes gemäß einer weiteren Ausführungsform der Erfindung;
- Fig. 5: eine schematische Ansicht eines Zahnradgetriebes gemäß einer weiteren Ausführungsform der Erfindung, und
- Fig. 6: eine schematische Ansicht eines Getriebes mit Kreuzgelenken gemäß einer weiteren Ausführungsform der Erfindung.

In Fig. 1 ist ein Rollo mit einer Wickelwelle 1 zum Aufwickeln einer Rollo-Folie zu einem Folien-Wickel 2 und zum Abwickeln zu einer Folien-Fläche 3 dargestellt, an deren beweglichem Ende eine Endstange 4 angeordnet ist.

In die Rollo-Folie sind Knickprägungen 5 eingebracht, die parallel zur Wickelwelle 1 verlaufen. Ein Rollo-Antrieb M wird durch einen Elektromotor gebildet, dessen Antriebswelle 6 über ein Getriebe R auf die Wickelwelle 1 wirkt. Das Getriebe R ist zwischen Antriebswelle 6 und Wickelwelle 1 zwischengeschaltet und in der hier dargestellten Ausführungsform als Zahnradgetriebe ausgebildet. Dieses Zahnradgetriebe wird unten anhand von Fig. 5 noch näher erläutert.

In Fig. 2 ist das Rollo von Fig. 1 im Seitenquerschnitt dargestellt. Durch die Knickprägungen 5 wickelt sich die Rollo-Folie zu einem Folien-Wickel 2 mit Dreikant-Profil auf, und die frei hängende Folien-Fläche 3 bildet ein Wellen-Profil. Die Folien-Fläche 3 federt infolge des Wellen-Profil elastisch in Längsrichtung und bildet zusammen mit der Endstange 4 ein schwingungsfähiges Feder-Masse-System. Mit Drehen des Folien-Wickels 2 gehen vom Dreikant-Profil periodisch wechselnde Zugkräfte aus, die im Resonanzfall zu Schwingungen führen.

In Fig. 3 ist das Getriebe als Treibriemengetriebe mit umlaufendem Treibriemen T0 dargestellt. Die antreibende Riemenscheibe T1 ist kreisrund, und die mit der Wickelwelle 1 gekoppelte Riemenscheibe T2 weist eine Steuerkurve in Form eines Dreikant-Profils auf, das demjenigen des Folien-Wickel in etwa ähnlich ist. Damit wird eine wechselnde Winkelgeschwindigkeit in drei Perioden pro Umdrehung erreicht.

In Fig. 4 ist das Getriebe in Form eines Zahnriemengetriebes mit umlaufendem Zahnriemen R0 dargestellt. Die beiden Zahnräder R1 und R2 sind bei diesem Ausführungsbeispiel mit einer Steuerkurve als Dreikant-Profil gestaltet, wobei allerdings nur das mit der Wickelwelle 1 gekoppelte Zahnrad R2 dreieckig sein muss. Die andere, antreibende Zahnscheibe R1 kann auch exzentrisch oder elliptisch gestaltet sein, etwa um eine Untersetzung von 3:1 oder 3:2 zu erreichen.

Fig. 5 zeigt ein weiteres Getriebe in Form eines Zahnradgetriebes mit in einer Reihe angeordneten Zahnrädern Z1, Z2 und Z3. Das mit der Antriebswelle 6 gekoppelte Zahnrad Z1 ist mit einer Steuerkurve versehen, die bei diesem Ausführungsbeispiel elliptisch gestaltet ist, sodass neben der wechselnden Winkelgeschwindigkeit gleichzeitig eine Untersetzung von 3:2 erreicht wird. Die gezeigte Reihe mit drei Zahnrädern Z1, Z2 und Z3 kann selbstverständlich durch weitere jeweils eine dreieckige Steuerkurve aufweisende Zahnräder verlängert werden, etwa um einen großen Abstand zwischen Antriebswelle 6 und Wickelwelle 1 zu überbrücken.

Die Berechnung und Herstellung solcher eine Steuerkurve aufweisender Zahnräder sind dem Fachmann grundsätzlich bekannt.

Fig. 6 zeigt eine weitere Ausführungsform eines Getriebes mit Kreuzgelenken X1 und X2 zum Erzeugen einer wechselnden Winkelgeschwindigkeit. Wie dieses Ausführungsbeispiel zeigt, ist die Welle 7 in einem bestimmten Winkel zur Antriebswelle 6 angeordnet, wodurch an beiden Kreuzgelenken X1 und X2 die Winkelgeschwindigkeit in einer Sinuskurve zweimal pro Umdrehung variiert.

Da zum Kompensieren des Folien-Wickels mit Knickprägungen und dem sich darum ergebenden Dreieck-Profil drei Perioden mit einem Winkelgeschwindigkeitsverlauf pro Umdrehung gebraucht werden, ist ein Zahnradgetriebe G mit einer Untersetzung im Verhältnis 3:2 nachgeschaltet.

### Liste der Bezugszeichen

- 1: Wickelwelle
- 2: Folien-Wickel
- 3: Folien-Fläche
- 4: Endstange
- 5: Knickprägung
- 6: Antriebswelle
- R0: Zahnriemen
- R1,R2: Zahnrad
- T0: Treibriemen
- T1, T2: Riemenscheibe
- Z1,Z2,Z3: Zahnrad
- X1,X2: Kreuzgelenk
- G: Getriebe 3:2
- R: Steuermittel
- M: Rollo-Antrieb, Elektromotor

## Patentansprüche

1. Rollo mit einer Rollo-Folie, mit einer drehbaren Wickelwelle (1) zum Aufwickeln der Rollo-Folie auf diese Wickelwelle (1) zu einem Folien-Wickel (2) und zum Abwickeln der Rollo-Folie von dieser Wickelwelle (1) zu einer Folien-Fläche (3), und mit einem Rollo-Antrieb (M), **dadurch gekennzeichnet, dass** Steuermittel (R) der Wickelwelle (1) vorgeschaltet sind, die die Drehgeschwindigkeit der Wickelwelle so verändern, dass die Wickelwelle (1) pro Umdrehung mehrere Perioden mit einem vorbestimmten Winkelgeschwindigkeitsverlauf aufweist.

2. Rollo nach Anspruch 1, **dadurch gekennzeichnet, dass** die Rollo-Folie mit Knickprägungen (5) versehen ist, die in der Folien-Fläche (3) ein Wellenprofil und auf der Wickelwelle (1) ein Dreikant-Profil bildet.

3. Rollo nach Anspruch 2, **dadurch gekennzeichnet, dass** die Rollo-Folie aus Polyester mit einer Dicke von 0.010 bis 0.150 mm besteht und der Abstand der Knickprägungen (5) 7 bis 40 mm beträgt.

4. Rollo nach Anspruch 2, **dadurch gekennzeichnet, dass** die Rollo-Folie aus Metall mit einer Dicke von 0.005 bis 0.100 mm besteht und der Abstand der Knickprägungen (5) 7 bis 100 mm beträgt.

5. Rollo nach einem der Ansprüche 2 bis 4, **dadurch gekennzeichnet, dass** die Steuermittel (R) drei Perioden mit jeweils einem Wickelgeschwindigkeitsverlauf der Wickelwelle (1) beim Auf- und Abwickeln aufweist.

6. Rollo nach einem der vorangehenden Ansprüche, **dadurch gekennzeichnet, dass** der Winkelgeschwindigkeitsverlauf in jeder Periode gleich ist.

7. Rollo mit einem zwischen der Wickelwelle (1) und dem Rollo-Antrieb (M) zwischengeschalteten Getriebe nach Anspruch 1, **dadurch gekennzeichnet, dass** das Getriebe das Steuermittel (R) bildet, indem es zumindest eine Steuerkurve aufweist, über die die Perioden mit dem Winkelgeschwindigkeitsverlauf festgelegt werden.

8. Rollo nach einem der Ansprüche 2 bis 7, **dadurch gekennzeichnet, dass** das Getriebe (R) als Treibriemengetriebe ausgebildet und die Steuerkurve auf einer Riemenscheibe (T2) angeordnet ist.

9. Rollo nach einem der Ansprüche 2 bis 7, **dadurch gekennzeichnet, dass** das Getriebe (R) als Zahnriemengetriebe ausgebildet und die Steuerkurve auf zumindest einem Zahnrad (R1, R2) angeordnet ist.

10. Rollo nach einem der Ansprüche 2 bis 7, **dadurch gekennzeichnet, dass** das Getriebe (R) als Zahnradgetriebe ausgebildet ist und die Steuerkurve auf zumindest einem Zahnrad (Z1, Z2, Z3) angeordnet ist.

11. Rollo nach Anspruch 10, **dadurch gekennzeichnet, dass** das Zahnradgetriebe drei oder mehr Zahnräder (Z1, Z2, Z3) mit Steuerkurven umfasst, wobei das erste mit der Antriebswelle (6) gekoppelte Zahnrad (Z1) dreieckig, elliptisch oder exzentrisch ausgebildet ist und das zweite (Z2) sowie die übrigen Zahnräder (Z3) alle im wesentlichen dreieckig ausgebildet sind.

12. Rollo nach einem der Ansprüche 2 bis 11, **dadurch gekennzeichnet, dass** das Getriebe (R) ein oder mehrere Kreuzgelenke (X1, X2) mit in vorbestimmten Winkeln abknickenden Wellen (6, 7) umfasst.

13. Rollo nach einem der vorangehenden Ansprüche, **dadurch gekennzeichnet, dass** die Steuermittel (R) durch einen Elektromotor (M) mit elektronischer Drehzahlreglung gebildet sind.

14. Rollo nach Anspruch 13, **dadurch gekennzeichnet, dass** die elektronische Drehzahlreglung in zumindest zwei Geschwindigkeitsprofile pro Umdrehung umschaltbar ist, und mit einem Signalgeber zum Umschalten zwischen den Geschwindigkeitsprofilen versehen ist, wobei der Signalgeber bei einer bestimmten Länge der abgewickelten Folien-Fläche das Umschaltsignal generiert.

## Claims

1. A blind comprising a blind film, comprising a rotatable winding shaft (1) for winding the blind film onto said winding shaft (1) to form a film reel (2) and for unwinding the blind film from this winding shaft (1) to form a film surface (3) and comprising a blind drive (M), **characterised in that** control means (R) are located ahead of the winding shaft (1), which control means vary the rotational speed of the winding shaft such that the winding shaft (1) has several periods with a predetermined angular velocity profile per revolution.

2. The blind according to claim 1, **characterised in that** the blind film is provided with kink embossing patterns (5) which form a corrugated profile in the film surface (3) and form a triangular profile on the winding shaft (1).

3. The blind according to claim 2, **characterised in that** the blind film consists of polyester with a thickness of 0.01 to 0.150 mm and the distance between the kink embossed patterns (5) is 7 to 40 mm.

4. The blind according to claim 2, **characterised in that** the blind film is made of metal having a thickness of 0.005 to 0.100 mm and the distance between the kink embossed patterns (5) is 7 to 100 mm.

5. The blind according to any one of claims 2 to 4, **characterised in that** the control means (R) have three periods each having a winding speed profile of the winding shaft (1) during winding and unwinding.

6. The blind according to any one of the preceding claims, **characterised in that** the winding speed profile is the same in each period.

7. A blind with gearing interposed between the winding shaft (1) and the blind drive (M) according to claim 1, **characterised in that** the gearing forms the control means (R) having at least one control cam by which means the periods with the angular velocity profile are fixed.

8. The blind according to any one of claims 2 to 7, **characterised in that** the gearing (R) is configured as driving belt gearing and the control cam is arranged on a pulley (T2).

9. The blind according to any one of claims 2 to 7, **characterised in that** the gearing (R) is configured as a toothed belt gearing and the control cam is arranged on at least one toothed wheel (R1, R2).

10. The blind according to any one of claims 2 to 7, **characterised in that** the gearing (R) is configured as a toothed wheel gearing and the control cam is arranged on at least one toothed wheel (Z1, Z2, Z3).

11. The blind according to claim 10, **characterised in that** the toothed wheel gearing comprises three or more toothed wheels (Z1, Z2, Z3) with control cams, wherein the first toothed wheel (Z1) coupled to the drive shaft (6) is configured as triangular, elliptical or eccentric and the second (Z2) and other toothed wheels (Z3) are all configured as substantially triangular.

12. The blind according to any one of claims 2 to 11, **characterised in that** the gearing (R) comprises one or more universal joints (X1, X2) with shafts (6, 7) kinking at predetermined angles.

13. The blind according to any one of the preceding claims, **characterised in that** the control means (R) are formed by an electric motor (M) with electronic speed control.

14. The blind according to claim 13, **characterised in that** the electronic speed control can be switched over to at least two speed profiles per revolution and is provided with a signal transducer for switching over between the speed profiles, wherein the signal transducer generates the switchover signal at a certain length of the unwound film surface.

## Revendications

1. Store avec une feuille mince de store, avec un axe d'enroulement (1) pour enrouler la feuille mince de store sur ledit arbre d'enroulement (1) en un rouleau de feuille mince (2) et pour dérouler la feuille mince de store à partir dudit axe d'enroulement (1) en une surface de feuille mince (3), et avec un entraînement de store (M), **caractérisé en ce que** des moyens de commande (R) de l'axe d'enroulement (1) modifiant la vitesse de rotation de l'axe d'enroulement de sorte que l'axe d'enroulement (1) présente plusieurs périodes avec une allure prédéterminée des vitesses angulaires par tour sont montés en amont.

2. Store selon la revendication 1, **caractérisé en ce que** la feuille mince de store est munie de gaufrages de pliage (5), qui dans la surface de feuille mince (3) forment un profil ondulé et sur l'axe d'enroulement (1) forment un profil à trois arêtes.

3. Store selon la revendication 2, **caractérisé en ce que** la feuille mince de store est en polyester, d'une épaisseur de 0.010 à 0.150 mm et **en ce que** l'écart entre les gaufrages de pliage (5) est de 7 à 40 mm.

4. Store selon la revendication 2, **caractérisé en ce que** le film mince de store est en métal d'une épaisseur de 0.005 à 0.100 mm et **en ce que** l'écart entre les gaufrages de pliage (7) est de 7 à 100 mm.

5. Store selon l'une quelconque des revendications 2 à 4, **caractérisé en ce que** les moyens de commande (R) présentent trois périodes avec chacune une allure des vitesses angulaires de l'axe d'enroulement (1) à l'enroulement et au déroulement.

6. Store selon l'une quelconque des revendications précédentes, **caractérisé en ce que** l'allure des vitesses angulaires est identique dans chaque période.

7. Store avec une transmission intercalée entre l'axe d'enroulement (1) et l'entraînement du store (M) selon la revendication 1, **caractérisé en ce que** la transmission forme le moyen de commande (R) **en ce qu'**elle comporte au moins une came de commande, par l'intermédiaire de laquelle les périodes avec l'allure des vitesses angulaires sont fixées.

8. Store selon l'une quelconque des revendications 2 à 7, **caractérisé en ce que** la transmission (R) est conçue sous la forme d'une transmission à courroie de commande et **en ce que** la came de commande est disposée sur une poulie (T2).

9. Store selon l'une quelconque des revendications 2 à 7, **caractérisé en ce que** la transmission (R) est conçue sous la forme d'une transmission à courroie dentée, et **en ce que** la came de commande est disposée sur au moins une roue dentée (R1, R2).

10. Store selon l'une quelconque des revendications 2 à 7, **caractérisé en ce que** la transmission (R) est conçue sous la forme d'une transmission par engrenages et **en ce que** la came de commande est disposée sur au moins une roue dentée (Z1, Z2, Z3).

11. Store selon la revendication 10, **caractérisé en ce que** la transmission par engrenages comprend trois roue dentées (Z1, Z2, Z3) ou plus, avec des cames de commande, la première roue dentée (Z1) couplée sur l'axe d'entraînement (6) étant conçue sous forme triangulaire, elliptique ou excentrique et la deuxième roue dentée (Z2) ainsi que les autres roues dentées (Z3) étant toutes conçues sous forme sensiblement triangulaire.

12. Store selon l'une quelconque des revendications 2 à 11, **caractérisé en ce que** la transmission (R) comprend un ou plusieurs joints de Cardan (X1, X2) avec des axes (6, 7) rompus sous des angles prédéfinis.

13. Store selon l'une quelconque des revendications précédentes,
**caractérisé en ce que** les moyens de commande (R) sont formés par un moteur électrique (M) avec un réglage de vitesse électronique.

14. Store selon la revendication 13, **caractérisé en ce que** le réglage de vitesse électronique est commutable dans au moins deux profils de vitesses par tour, et **en ce qu'**il est muni d'un transmetteur de signaux pour la commutation entre les profils de vitesses, le transmetteur de signaux générant le signal de commutation, à une longueur déterminée de la surface déroulement de feuille mince.
